# EUROPÄISCHE PATENTSCHRIFT

(11) **EP 2 210 977 B1**
(45) Veröffentlichungstag und Bekanntmachung des Hinweises auf die Patenterteilung: **01.06.2011**
(21) Anmeldenummer: 10450007.9
(22) Anmeldetag: 11.09.2003
(51) Int. Cl.: D21F 1/48, D21F 1/52, D21F 1/18, D21F 1/20

(54) **Vorrichtung zur Behandlung, insbesondere zur Unterdruck-Beaufschlagung, des in einer Anlage zur Papiererzeugung vorgesehenen, im Umlauf bewegten mindestens einen Siebbandes bzw. Filzbandes**
Device for the treatment, in particular for low pressure treatment, of the wire or felt of a papermachine
Dispositif pour traiter en particulier pour traiter par depression, la toile de fabrication où le feutre d'une machine à papier

(30) Priorität: 20.02.2003 AT 2572003
(43) Veröffentlichungstag der Anmeldung: 28.07.2010
(62) Teilanmeldung aus: 03450202.1
(73) Patentinhaber: Bartelmuss, Klaus, 8833 Teufenbach (AT); Bartelmuss, Heinz, 8833 Teufenbach (AT)
(72) Erfinder: Bartelmuss, Klaus, 8833 Teufenbach (AT); Bartelmuss, Heinz, 8833 Teufenbach (AT)
(74) Vertreter: Beer, Manfred

(56) Entgegenhaltungen:
- AT-B- 389 534
- DE-A1- 1 761 174
- DE-A1- 2 534 998

## Beschreibung

Die gegenständliche Erfindung betrifft eine Vorrichtung zur Behandlung, insbesondere zur Unterdruck-Beaufschlagung, des in einer Anlage zur Papiererzeugung vorgesehenen, im Umlauf bewegten mindestens einen Siebbandes bzw. des in einer derartigen Anlage vorgesehenen mindestens einen Filzbandes, an welche Vorrichtung gegebenenfalls eine Unterdruckquelle angeschlossen ist, welcher eine Antriebseinrichtung zugeordnet ist, mittels welcher sie quer zur Bewegungsrichtung des Siebbandes bzw. des Filzbandes oszillierbar ist.

Bekannte Anlagen zur Papiererzeugung weisen einen ersten Anlagenteil auf, in welchem sich mindestens ein aus Kunststoff hergestelltes Siebband befindet, und einen zweiten Anlagenteil, in welchem sich mindestens ein Filzband befindet, welche beiden Bänder, die in sich geschlossen sind, im Betrieb der Anlage über Führungswalzen bzw. Umlenkwalzen im Umlauf bewegt werden. Auf das Siebband wird ein Papierbrei aufgebracht, aus welchem die in diesem enthaltene Flüssigkeit längs der Bewegungsbahn des Siebbandes abgeführt, insbesondere abgesaugt, wird. In weiterer Folge wird das Papierband auf mindestens ein nachgeschaltetes Filzband übergeben, durch welches im Papierband enthaltene restliche Feuchtigkeit aufgenommen wird.

Sowohl das Siebband als auch das Filzband werden durch im Verlauf der Bewegungsbahnen angeordnete Vorrichtungen behandelt. Durch eine erste Gruppe von Vorrichtungen wird die an die Unterseite des Siebbandes gelangende, aus dem Papierband ausgetretene Flüssigkeit abgestreift. Durch weitere Gruppen von Vorrichtungen werden das Siebband bzw. das Filzband durch eine Saugkraft beaufschlagt. Diese Vorrichtungen sind an ihrer dem Siebband bzw. dem Filzband zugewandten Oberseite gegen den durch die Bewegung der Bänder verursachten Abrieb hoch verschleißfest ausgebildet.

Bekannte derartige Vorrichtungen sind dabei mit quer zu den Bewegungsrichtungen des Siebbandes bzw. des Filzbandes ausgerichteten Leisten aus einem hochverschleißfestem Material, z.B. aus einem keramischen Material, an welche das Siebband bzw. das Filzband zur Anlage kommen, ausgebildet.

Soferne diesen Vorrichtungen eine Unterdruckquelle zugeordnet ist, besteht das Erfordernis, die Saugwirkung auf einer möglichst großen Fläche des Siebbandes bzw. des Filzbandes zur Wirkung zu bringen. Dabei bestehen insoferne in sich widersprüchliche technische Erfordernisse, da einerseits das Siebband bzw. das Filzband über eine möglichst große Fläche abgestützt sein sollen und da andererseits auch diejenigen Flächen des Siebbandes bzw. des Filzbandes, an welchen die Saugkraft zur Wirkung kommt, möglichst groß sein sollen. Zudem wird angestrebt, das Siebband ebenso wie das Filzband durch quer zu deren Bewegungsrichtungen wirkende Zugkräfte zu beanspruchen, durch welche die Bänder gestreckt werden, wodurch deren Reinigung von Fasern, Flüssigkeit u. dgl. erleichtert wird. Zudem werden durch diese Zugbelastungen in den Papierbändern Turbulenzen erzeugt, durch welche die Papierqualität beeinflusst wird.

Aus der DE 2534998 A1 ist eine Vorrichtung für das Siebband in einer Anlage zur Papiererzeugung bekannt, durch welche die Qualität des durch diese Anlage erzeugten Papiers erhöht werden soll. Dies wird dadurch erzielt, dass der Träger für das Siebband mit einer quer zur Bewegung des Siebbandes ausgerichteten oszillierenden Bewegung beaufschlagt wird. Hierdurch werden dem Siebband und dem auf diesem befindlichen Fasermaterial quer zur Bewegung des Siebbandes ausgerichtete oszillierende Bewegungen erteilt, durch welche das Fasermaterial durchgerüttelt wird, wodurch die Qualität des erzeugten Papiers erhöht wird.

Demgegenüber liegt der anmeldungsgemäßen Vorrichtung die Aufgabe zugrunde, die Wirkungen des Siebbandes bzw. des Filzbandes in einer Anlage zur Papiererzeugung zu verbessern. Dieses Ziel wird erfindungsgemäß dadurch erreicht, dass die Trageinrichtung für das Siebband bzw. für das Filzband, welche quer zur Bewegungsrichtung des Siebbandes bzw. des Filzbandes oszillierbar ist, einen Tragrahmen mit einer Vielzahl von in Bewegungsrichtung des Siebbandes bzw. des Filzbandes und quer zu deren Bewegungsrichtung im Abstand voneinander angeordneten Stützelementen aufweist, durch deren Verstellung quer zur Bewegungsrichtung das Siebband bzw. das Filzband verstärkt durch in mehreren Richtungen wirkende Zugbelastungen beansprucht werden, wodurch deren Wirkungen, insbesondere deren Saugwirkungen, vergrößert werden.

Vorzugsweise bildet die Trageinrichtung einen Teil eines Saugkastens, wobei der Saugkasten mittels der Antriebseinrichtung quer zur Bewegungsrichtung des Siebbandes bzw. des Filzbandes oszillierbar ausgebildet ist.

Vorzugsweise sind weiters die Stützelemente an ihrer dem Siebband bzw. dem Filzband zugewandten Seite mit gegenüber der Bewegung des Siebbandes bzw. des Filzbandes verschleißfesten Auflagen ausgebildet. Weiters können Stützelemente gegenüber der Trageinrichtung in Bezug auf ihren Abstand gegenüber dem Siebband bzw. dem Filzband verstellbar sein. Dabei können Stützelemente auf gegenüber dem Siebband bzw. dem Filzband verstellbaren Tragleisten angeordnet sein, wobei ein Teil der Stützelemente an der Trageinrichtung starr befestigt ist und ein Teil derselben gegenüber der Trageinrichtung verstellbar ist. Nach einer bevorzugten Ausführungsform sind die Stützelemente nebeneinander auf zur Bewegungsrichtung des Siebbandes bzw. des Filzbandes quer ausgerichteten Tragleisten angeordnet, wobei vorzugsweise zumindest ein Teil der Tragleisten gegenüber der Trageinrichtung verstellbar ist.

Vorzugsweise ist die dem Siebband bzw. dem Filzband zugewandte Seite der Trageinrichtung mit einer aus gegenüber der Bewegung des Siebbandes bzw. des Filzbandes verschleißfesten Auflage versehen, wobei die den quer zur Bewegungsrichtung des Siebbandes bzw. des Filzbandes den Stützelementen zugewandten Berandungen der Auflage mit zur Bewegungsrichtung des Siebbandes bzw. des Filzbandes im spitzen Winkel verlaufenden Abschnitten ausgebildet sind. Insbesondere sind dabei die quer zur Bewegungsrichtung des Siebbandes bzw. des Filzbandes verlaufenden Berandungen der Auflage wellenförmig ausgebildet.

Weiters sind vorzugsweise die Stützelemente als Rohrstücke ausgebildet, in welche an deren dem Siebband bzw. dem Filzband zugewandten Ende Elemente aus gegenüber der Bewegung des Siebbandes bzw. des Filzbandes verschleißfestem Material eingesetzt sind. Dabei können die Kanten der dem Siebband bzw. dem Filzband zugewandten Oberseiten der Elemente abgefast, insbesondere abgeschrägt oder abgerundet, ausgebildet sein und können diese Elemente an den gegenüberliegenden Seiten mit Fortsätzen ausgebildet sein, mittels welcher sie in die Rohrstücke einsetzbar sind. Weiters können diese Elemente mit einer gegenüber dem Siebband bzw. dem Filzband ausgewölbten Oberfläche ausgebildet sein.

Der Gegenstand der Erfindung ist nachstehend anhand von in den Zeichnungen dargestellten Ausführungsbeispielen näher erläutert. Es zeigen:
- FIG.1: eine Anlage zur Papiererzeugung, welche mit erfindungs- gemäßen Vorrichtungen versehen ist, in schematischer Darstellung;
- FIG.2, FIG.2a, FIG.2b: drei unterschiedliche Ausführungsformen von erfindungs- gemäßen Vorrichtungen, in Seitenansicht bzw. im Schnitt;
- FIG.3, FIG.3a: eine vierte Ausführungsform einer erfindungsgemäßen Vorrichtung, in axonometrischer Darstellung und in Sei- tenansicht;
- FIG.4, FIG.4a: eine fünfte Ausführungsform einer erfindungsgemäßen Vorrichtung, in axonometrischer Darstellung und in Sei- tenansicht;
- FIG.5: fünf unterschiedlich ausgebildete Stützelemente, jeweils in axonometrischer Darstellung, und
- FIG.6, FIG.6a: erfindungsgemäße Vorrichtungen, welche quer zur Bewe- gungsrichtung des Siebbandes bzw. des Filzbandes oszil- lierende Bewegungen ausführen können.

Die in FIG.1 dargestellte Anlage zur Herstellung eines Papierbandes 10 besteht aus zwei Anlageteilen, wobei sich in einem ersten Anlageteil ein aus einem Kunststoff gefertigtes Siebband 1 und einem in Bewegungsrichtung des Papierbandes 10 folgenden zweiten Anlageteil zwei Paare von Filzbändern 2 befinden. Dem Siebband 1 ist eine Einrichtung 3 zugeordnet, durch welche auf das Siebband 1 über eine Breite von mehreren Metern ein Papierbrei aufgesprüht wird. Das Siebband 1, welches in sich geschlossen ist, ist über mehrere Umlenk- bzw. Führungswalzen 11 in Umlauf bewegbar. Im ersten Bereich der Bewegungsbahn des Siebbandes 1 nach der Einrichtung 3 zum Aufsprühen des Papierbreies sind dem Siebband 1 drei Vorrichtungen 4 zugeordnet, welche nachstehend anhand der FIG. 2 erläutert sind. In weiterer Folge sind dem Siebband 1 mehrere Saugvorrichtungen 5 zugeordnet, welche nachstehend anhand der Fig.2a erläutert sind. Die Saugvorrichtungen 5 sind mit Regeleinrichtungen 51 ausgebildet, durch welche deren Betriebsweise gesteuert wird.

Die im zweiten Anlageteil befindlichen Paare von Filzbändern 2 sind gleichfalls über Umlenk- und Führungswalzen 21 im Umlauf bewegbar. Den Filzbändern 2 sind Saugvorrichtungen 6 zugeordnet, welche nachstehend anhand der FIG. 2b erläutert sind. Zumindest eine in der jeweiligen Gruppe der Führungs- und Umlenkwalzen ist als Spannwalze 21 a ausgebildet.

Wie dies aus FIG.2 ersichtlich ist, sind die Vorrichtungen 4 an ihrer dem Siebband 1 zugewandten Seite mit einer im Querschnitt dreieckigen Tragleiste 41 ausgebildet, auf welcher sich ein Tragrahmen 42 für eine Vielzahl von in Bewegungsrichtung A des Siebbandes 1 und quer zu dieser nebeneinander angeordneten Stützelementen 43 und 44 befinden. Der Tragrahmen 42 ist auf der Tragleiste 41 lösbar befestigt. Die Stützelemente 43 sind am Tragrahmen 42 starr befestigt, wogegen die Stützelemente 44 gegenüber dem Tragrahmen 42 in ihrer Höhenlage gegenüber dem Siebband 1 verstellbar sind. Sowohl der Rahmen 42 als auch die Stützelemente 43 und 44 sind an ihrer dem Siebband 1 zugewandten Seite mit Auflagen 42a, 43a und 44a aus einem hoch verschleißfesten Material, insbesondere aus einem keramischen Material, ausgebildet.

Wie dies aus FIG.2a ersichtlich ist, bestehen die Saugvorrichtungen 5 aus einem sich über die Breite des Siebbandes 1 erstreckenden Gehäuse 51, innerhalb dessen sich ein Kanal 50 befindet, an welchen eine Unterdruckquelle angeschlossen ist. An der dem Siebband 1 zugewandten Seite ist gleichfalls ein Tragrahmen 52 angeordnet, innerhalb dessen sich fest angeordnete Stützelemente 53 und verstellbare Stützelemente 54 befinden. Der Tragrahmen 52 ist gleichfalls am Gehäuse 51 lösbar befestigt. Auch der Tragrahmen 52 und die Stützelemente 53 und 54 sind mit Auflagen 52a, 53a und 54a aus einem hoch verschleißfesten Material, insbesondere aus einem keramischen Material, ausgebildet, an welche das Siebband 1 zur Anlage kommt. Die Bewegungsrichtung des Siebbandes 1 ist durch den Pfeil A angedeutet.

Wie dies aus FIG.2b ersichtlich ist, bestehen die Vorrichtungen 6 aus einem sich über die Breite der Filzbänder 2 erstreckenden rohrförmigen Gehäuse 61, innerhalb dessen sich ein Kanal 60 befindet, an welchen gleichfalls eine Unterdruckquelle angeschlossen ist. An der dem Filzband 2 zugewandten Seite dieses Gehäuses 61 befindet sich ein am Gehäuse 61 lösbar befestigter Tragrahmen 62, innerhalb dessen sich fest angeordnete Stützelemente 63 und gegenüber dem Filzband 2 verstellbare Stützelemente 64 befinden. Sowohl der Tragrahmen 62 als auch die Stützelemente 63 und 64 sind mit Auflagen 62a, 63a, 64a aus einem hoch verschleißfesten Material, insbesondere aus einem keramischen Material, ausgebildet. Die Bewegungsrichtung des Filzbandes 2 ist durch den Pfeil B angedeutet.

Wie dies aus den FIG.3 und FIG.3a ersichtlich ist, befinden sich bei der Saugvorrichtung 5 innerhalb des Tragrahmens 52 an diesem starr angeordnete Tragleisten 55, an welchen die nicht verstellbaren Stützelemente 53 befestigt sind, sowie in ihrem Abstand gegenüber der Oberseite des Tragrahmens 52 verstellbare Tragleisten 56, an welchen die verstellbaren Stützelemente 54 befestigt sind. Weiters sind die inneren Berandungen 52b der Auflagen 52a quer zur Bewegungsrichtung A des Siebbandes 1 mit im spitzen Winkel verlaufenden Abschnitten versehen, wobei sie insbesondere wellenlinienförmig ausgebildet sind. Zudem ist der Tragrahmen 52 an seinen den Bereichen der Ränder des Siebbandes 1 zugeordneten Seiten mit quer zu diesen verstellbaren Teilen 57 ausgebildet, durch welche die Größe der Saugöffnung einstellbar ist. Auch diese Teile 57 sind mit hochverschleißfesten Auflagen 57a versehen.

Wie dies aus FIG.3a gleichfalls ersichtlich ist, ist weiters die in Bewegungsrichtung A des Siebbandes 1 vordere Kante der Auflage 52a mit einem keilförmigen Fortsatz 52b ausgebildet, durch welchen die Abstreifwirkung der Vorrichtung 5 verbessert wird.

Durch die unterschiedlichen Höhenlagen der Stützelemente 53 und 54 wird das Siebband 1 bei seiner Bewegung über die Stützelemente 53 und 54 wellenförmig bewegt, wodurch es Zugbelastungen unterworfen wird. Durch die wellenlinienförmigen Berandungen 52b wird das Siebband 1 weiters bei seiner Bewegung über den Tragrahmen 52 mit in dessen Ebene quer zur Bewegungsrichtung A wirkenden Zugbelastungen unterworfen. Durch beide diese Zugbelastungen wird bewirkt, dass die im Siebband 1 befindlichen Verunreinigungen und Flüssigkeiten aus diesem leichter entfernbar sind, sodass das Abfließen von Flüssigkeit aus dem Papierbrei erleichtert wird. Hierdurch wird zudem die Wirkung der auf das Siebband 1 ausgeübten Saugkräfte maßgeblich verbessert. Zudem werden durch diese Zugbelastungen im Papierband Turbulenzen erzeugt, durch welche die Qualität des Papierbandes beeinflusst wird.

Der Tragrahmen 42 der Einrichtung 4 gemäß FIG.2 weist den gleichen Aufbau auf, wenngleich an diese Vorrichtung keine Unterdruckquelle angeschlossen ist.

Wie dies aus den FIG.4 und FIG.4b ersichtlich ist, weisen die dem Filzband 2 zugeordneten Saugvorrichtungen 6 einen ähnlichen Aufbau auf. Auch dabei befinden sich innerhalb der Tragrahmen 62 feste Tragleisten 65 mit Stützelementen 63 und gegenüber dem Filzband 2 verstellbare Tragleisten 66 mit verstellbaren Stützelementen 64 und sind die Berandungen 62b der Auflagen 62a quer zur Bewegungsrichtung B der Filzbänder 2 wellenlinienförmig ausgebildet. Durch die hierdurch auf die Filzbänder 2 ausgeübten Zugbelastungen werden diese bei ihrer Bewegung über die Saugeinrichtungen 6 in mehreren Richtungen gestreckt, wodurch in diesen enthaltene Verunreinigungen und Flüssigkeiten leichter entfernt werden und die Wirkung der auf die Filzbänder 2 ausgeübten Saugkraft erhöht wird. Soferne die Berandungen 62b in Bezug auf die Längsachse des Filzbandes 2 sich in ihrem Abstand vergrößernd verlaufen, werden hierdurch auf die Filzbänder 2 quer zu deren Bewegungsrichtung ausgerichtete Zugkräfte ausgeübt, wodurch Faltenbildungen in den Filzbändern 2 verhindert werden. Dieser Effekt gilt auch für die gleich ausgebildeten Berandungen der Vorrichtungen 4 und 5 in Bezug auf das Siebband 1.

Wie dies aus FIG.5 ersichtlich ist, können die Stützelemente 43 als Rohrstücke ausgebildet sein, welche mittels einander zugeordneter Schlitze auf die Tragleisten 45 aufgesetzt sind, wobei deren Befestigung auf den Tragleisten 45 mittels eines Schraubelementes 47 erfolgt. In das dem Siebband 1 bzw. dem Filzband 2 zugewandte Ende der Rohrstücke ist eine Kappe 48 eingesetzt. Hierfür sind die Kappen 48 mit zylindrischen Fortsätzen ausgebildet, mittels welcher sie in die Rohrstücke eingesetzt sind. Die Kappen 48 sind aus einem hoch verschleißfesten Material, insbesondere aus einem keramischen Material, hergestellt. Dabei können die Kappen 48 unterschiedliche räumliche Gestaltungen aufweisen. Insbesondere können sie abgefast, insbesondere abgeschrägt, oder abgerundet sein. Zudem können diese Kappen 48 gegenüber dem Siebband 1 gewölbt ausgebildet sein.

Die beweglichen Stützelemente 44 sowie die Stützelemente 53 und 54 ebenso wie die Stützelemente 63 und 64 können in der gleichen Weise ausgebildet und auf festen bzw. verstellbaren Tragleisten befestigt sein.

Wie dies aus FIG.6 ersichtlich ist, ist das Gehäuse 41 der Einrichtung 4, ebenso wie dies für Vorrichtungen 5 und 6 gilt, auf einem Traggestell 71 quer zu den Bewegungsrichtungen A und B des Siebbandes 1 bzw. der Filzbänder 2 in Richtung des Doppelpfeiles C hin- und herverschiebbar, wobei ihm ein Stellmotor 72 zugeordnet ist, durch welchen es über eine Exzenterwelle 73 und eine Schubstange 74 mit oszillierenden Bewegungen beaufschlagbar ist.

Alternativ dazu ist, wie dies in FIG.6a dargestellt ist, der Tragrahmen 42 am Gehäuse 41 in Richtung des Doppelpfeiles C hin- und herverschiebbar gelagert und werden diesem vom Antriebsmotor 72 über die Exzenterwelle 73 und die Schubstange 74 quer zu den Bewegungsrichtungen A des Siebbandes 1 oszilliernde Bewegungen C erteilt. In gleicher Weise können auch die Tragrahmen 52 und 62 quer zu den Bewegungsrichtungen A und B des Siebbandes 1 bzw. der Filzbänder 2 verschiebbar gelagert sein.

Durch derartige oszilliernde Bewegungen der Tragrahmen und der Stützelemente werden das Siebband 1 bzw. die Filzbänder 2 verstärkt durch in mehreren Richtungen wirkende Zugbelastungen beansprucht, wodurch deren Wirkungen, insbesondere deren Saugwirkungen, weiter vergrößert werden.

## Patentansprüche

1. Vorrichtung zur Behandlung, insbesondere zur Unterdruck-Beaufschlagung, des in einer Anlage zur Papiererzeugung vorgesehenen, im Umlauf bewegten mindestens einen Siebbandes [1] bzw. mindestens einen Filzbandes [2], an welche Vorrichtung gegebenenfalls eine Unterdruckquelle angeschlossen ist, wobei eine dem Siebband [1] bzw. dem Filzband [2] zugeordnete Trageinrichtung [42, 52, 62] vorgesehen ist, welcher eine Antriebseinrichtung [72] zugeordnet ist, mittels welcher sie quer zur Bewegungsrichtung [A, B] des Siebbandes [1] bzw. des Filzbandes [2] oszillierbar ist, **dadurch gekennzeichnet, dass** die Trageinrichtung einen Tragrahmen [42, 52, 62] mit einer Vielzahl von in Bewegungssrichtung des Siebbandes [1] bzw. des Filzbandes [2] und quer zu deren Bewegungsrichtung im Abstand voneinander angeordneten Stützelementen [43, 44, 53, 54, 63, 64] aufweist, durch deren Verstellung quer zur Bewegungsrichtung das Siebband [1] bzw. das Filzband [2] verstärkt durch in mehreren Richtungen wirkende Zugbelastungen beansprucht werden, wodurch deren Wirkungen, insbesondere deren Saugwirkungen, vergrößert werden.

2. Vorrichtung nach Patentanspruch 1, **dadurch gekennzeichnet, dass** die Trageinrichtung [52, 62] einen Teil eines Saugkastens bildet, wobei vorzugsweise der Saugkasten mittels der Antriebseinrichtung [72] quer zur Bewegungsrichtung [A, B] des Siebbandes [1] bzw. des Filzbandes [2] oszillierbar ausgebildet ist.

3. Vorrichtung nach einem der Patentansprüche 1 und 2, **dadurch gekennzeichnet, dass** die Stützelemente [43, 44, 53, 54, 63, 64] an ihrem dem Siebband [1] bzw. dem Filzband [2] zugewandten Seite mit gegenüber der Bewegung des Siebbandes [1] bzw. des Filzbandes [2] verschleißfesten Auflagen [43a, 44a, 53a, 54a, 63a, 64a] ausgebildet sind.

4. Vorrichtung nach einem der Patentansprüche 1 bis 3, **dadurch gekennzeichnet, dass** Stützelemente [44, 54, 64] gegenüber der Trageinrichtung [42, 52, 62] in Bezug auf ihren Abstand gegenüber dem Siebband [1] bzw. dem Filzband [2] verstellbar sind.

5. Vorrichtung nach Patentanspruch 4, **dadurch gekennzeichnet, dass** Stützelemente [44, 54, 64] auf gegenüber dem Siebband [1] bzw. dem Filzband [2] verstellbaren Tragleisten [56, 66] angeordnet sind.

6. Vorrichtung nach einem der Patentansprüche 4 und 5, **dadurch gekennzeichnet, dass** ein Teil der Stützelemente [43, 53, 63] an der Trageinrichtung [42, 52, 62] starr befestigt ist und dass ein Teil derselben gegenüber der Trageinrichtung [42, 52, 62] verstellbar ist.

7. Vorrichtung nach einem der Patentansprüche 4 bis 6, **dadurch gekennzeichnet, dass** die Stützelemente [43, 44, 53, 54, 63, 64] nebeneinander auf zur Bewegungsrichtung [A, B] des Siebbandes [1] bzw. des Filzbandes [2] quer ausgerichteten Tragleisten [55, 56, 65, 66] angeordnet sind, wobei vorzugsweise zumindest ein Teil der Tragleisten [56, 66] gegenüber den Trageinrichtungen [42, 52, 62] verstellbar ist.

8. Vorrichtung nach einem der Patentansprüche 1 bis 7, **dadurch gekennzeichnet, dass** die dem Siebband [1] bzw. dem Filzband [2] zugewandte Seite der Trageinrichtung [42, 52, 62] mit einer aus gegenüber der Bewegung des Siebbandes [1] bzw. des Filzbandes [2] verschleißfesten Auflage [52a, 62a] versehen ist, wobei die den quer zur Bewegungsrichtung [A, B] des Siebbandes [1] bzw. des Filzbandes [2] den Stützelementen [53, 54, 63, 64] zugewandten Berandungen [52b, 62b] der Auflage [52a, 62a] mit zur Bewegungsrichtung des Siebbandes [1] bzw. des Filzbandes [2] im spitzen Winkel verlaufenden Abschnitten ausgebildet sind.

9. Vorrichtung nach Patentanspruch 8, **dadurch gekennzeichnet, dass** die quer zur Bewegungsrichtung [A, B] des Siebbandes [1] bzw. des Filzbandes [2] verlaufenden Berandungen [52b, 62b] der Auflage [52a, 62a] wellenförmig ausgebildet sind.

10. Vorrichtung nach einem der Patentansprüche 1 bis 9, **dadurch gekennzeichnet, dass** die Stützelemente [43] als Rohrstücke ausgebildet sind, in welche an deren dem Siebband [1] bzw. dem Filzband [2] zugewandten Ende Elemente [48] aus einem gegenüber der Bewegung des Siebbandes [1] bzw. des Filzbandes [2] verschleißfesten Material eingesetzt sind.

11. Vorrichtung nach Patentanspruch 10, **dadurch gekennzeichnet, dass** die Kanten der dem Siebband [1] bzw. dem Filzband [2] zugewandten Oberseiten der Elemente [48] abgefast, insbesondere abgeschrägt, oder abgerundet ausgebildet sind und dass diese Elemente [48] an den gegenüberliegenden Seiten mit Fortsätzen [48a] ausgebildet sind, mittels welcher sie in die Rohrstücke einsetzbar sind.

12. Vorrichtung nach einem der Patentansprüche 10 und 11, **dadurch gekennzeichnet, dass** die Elemente [48] mit einer gegenüber dem Siebband [1] bzw. dem Filzband [2] ausgewölbten Oberfläche ausgebildet sind.

## Claims

1. A device for purposes of treatment, in particular for the application of a reduced pressure to the at least one circulating screen belt (1) and/or at least one circulating felt belt (2) provided in a plant for paper production, onto which device a source of reduced pressure is connected as required, wherein
a supporting device (42, 52, 62) is provided, assigned to the screen belt (1) and/or to the felt belt (2), to which is assigned a driving device (72), with which it can be oscillated transversely to the direction of movement (A, B) of the screen belt (1) or the felt belt (2),
**characterised in that** the supporting device has a supporting frame (42, 52, 62) with a multiplicity of column elements (43, 44, 53, 54, 63, 64) arranged in the direction of movement of the screen belt (1) and/or the felt belt (2), and, spaced apart from one another, transverse to the direction of movement; by means of the displacement of the column elements transverse to the direction of movement the screen belt (1) and/or the felt belt (2) are loaded to an increased extent by tensile loads acting in a plurality of directions, as a result of which their effects, in particular their suction effects, are enhanced.

2. The device in accordance with Claim 1,
**characterised in that** the supporting device (52, 62) forms part of a suction chest, wherein
the suction chest is preferably designed such that by means of the driving device (72) it can oscillate transversely to the direction of movement (A, B) of the screen belt (1) and/or the felt belt (2).

3. The device in accordance with one of the Claims 1 and 2,
**characterised in that** the column elements (43, 44, 53, 54, 63, 64) on their faces facing towards the screen belt (1) and/or the felt belt (2) are designed with coatings (43a, 44a, 53a, 54a, 63a, 64a) that are wear-resistant with respect to the movement of the screen belt (1) and/or the felt belt (2).

4. The device in accordance with one of the Claims 1 to 3,
**characterised in that** column elements (44, 54, 64) can be displaced relative to the supporting device (42, 52, 62) with respect to the distance separating them from the screen belt (1) and/or the felt belt (2).

5. The device in accordance with Claim 4,
**characterised in that** column elements (44, 54, 64) are arranged on supporting strips (56, 66) that can be displaced relative to the screen belt (1) and/or the felt belt (2).

6. The device in accordance with one of the Claims 4 and 5,
**characterised in that** one proportion of the column elements (43, 53, 63) is rigidly attached to the supporting device (42, 52, 62), and that one proportion of the same can be displaced relative to the supporting device (42, 52, 62).

7. The device in accordance with one of the Claims 4 to 6,
**characterised in that** the column elements (43, 44, 53, 54, 63, 64) are arranged adjacent to one another on supporting strips (55, 56, 65, 66) aligned transverse to the direction of movement (A, B) of the screen belt (1) and/or the felt belt (2), wherein
at least one proportion of the supporting strips (to 56, 66) can preferably be displaced relative to the supporting devices (42, 52, 62).

8. The device in accordance with one of the Claims 1 to 7,
**characterised in that** the face of the supporting device (42, 52, 62) facing towards the screen belt (1) and/or the felt belt (2) is provided with a coating (52a, 62a) that is wear-resistant with respect to the movement of the screen belt (1) and/or the felt belt (2), wherein
the edgings (52b, 62b) of the coating (52a, 62a) facing towards the column elements (53, 54, 63, 64) transverse to the direction of movement (A, B) of the screen belt (1) and/or the felt belt (2) are designed with sections running at an acute angle relative to the direction of movement (A, B) of the screen belt (1) and/or the felt belt (2).

9. The device in accordance with Claim 8,
**characterised in that** the edgings (52b, 62b) of the coating (52a, 62a) running transverse to the direction of movement (A, B) of the screen belt (1) and/or the felt belt (2) are of an undulating design.

10. The device in accordance with one of the Claims 1 to 9,
**characterised in that** the column elements (43) are designed as tubular sections, into which, on their end facing towards the screen belt (1) and/or the felt belt (2), elements (48) are inserted of a material that is wear-resistant with respect to the movement of the screen belt (1) and/or the felt belt (2).

11. The device in accordance with Claim 10,
**characterised in that** the edges of the upper faces of the elements (48) facing towards the screen belt (1) and/or the felt belt (2) are of a chamfered design, in particular are bevelled or rounded, and **in that** on the opposite faces these elements (48) are designed with extensions (48a), by means of which they can be inserted into the tubular sections.

12. The device in accordance with one of the Claims 10 and 11,
**characterised in that** the elements (48) are designed with a surface that is outwardly curved relative to the screen belt (1) and/or the felt belt (2).

## Revendications

1. Dispositif pour traiter, en particulier pour soumettre à une dépression, la ou les bandes perforées (1) ou la ou les bandes de feutre (2) mises en circulation qui sont prévues dans une installation de fabrication de papier, une source de dépression étant reliée éventuellement au dispositif, étant précisé qu'il est prévu un dispositif porteur (42, 52, 62) qui est associé à la bande perforée (1) ou à la bande de feutre (2) et auquel est associé un dispositif d'entraînement (72) grâce auquel il est apte à osciller transversalement par rapport au sens de déplacement (A, B) de la bande perforée (1) ou de la bande de feutre (2), **caractérisé en ce que** le dispositif porteur comporte un châssis porteur (42, 52, 62) avec une multiplicité d'éléments de support (43, 44, 53, 54, 63, 64) qui sont espacés les uns des autres dans le sens de déplacement de la bande perforée (1) ou de la bande de feutre (2) et transversalement par rapport au sens de déplacement, et grâce au réglage desquels, dans le sens de déplacement, la bande perforée (1) ou la bande de feutre (2) sont davantage soumises à des contraintes de traction agissant dans plusieurs sens, moyennant quoi leurs actions, en particulier les actions d'aspiration, sont accrues.

2. Dispositif selon la revendication 1, **caractérisé en ce que** le dispositif porteur (52, 62) forme une partie d'une caisse aspirante, étant précisé que la caisse aspirante est de préférence conçue pour pouvoir osciller à l'aide du dispositif d'entraînement (72) transversalement par rapport au sens de déplacement (A, B) de la bande perforée (1) ou de la bande de feutre (2).

3. Dispositif selon l'une des revendications 1 et 2, **caractérisé en ce que** les éléments de support (43, 44, 53, 54, 63, 64) sont pourvus, sur leur côté tourné vers la bande perforée (1) ou la bande de feutre (2), de supports (43a, 44a, 53a, 54a, 63a, 64a) résistant à l'usure par rapport au mouvement de la bande perforée (1) ou à la bande de feutre (2).

4. Dispositif selon l'une des revendications 1 à 3, **caractérisé en ce que** des éléments de support (43, 54, 64), par rapport au dispositif porteur (42, 52, 62), ont un écartement réglable par rapport à la bande perforée (1) ou à la bande de feutre (2).

5. Dispositif selon la revendication 4, **caractérisé en ce que** des éléments de support (44, 54, 64) sont disposés sur des baguettes porteuses (56, 66) réglables par rapport à la bande perforée (1) ou à la bande de feutre (2).

6. Dispositif selon l'une des revendications 4 et 5, **caractérisé en ce qu'**une partie des éléments de support (43, 53, 63) sont fixés de manière rigide au dispositif porteur (42, 52, 62) et **en ce qu'**une partie desdits éléments de support (43, 53, 63) sont réglables par rapport au dispositif porteur (42, 52, 62).

7. Dispositif selon l'une des revendications 4 à 6, **caractérisé en ce que** les éléments de support (43, 44, 53, 54, 63, 64) sont disposés côte à côte sur des baguettes porteuses (55, 56, 65, 66) orientées transversalement par rapport au sens de déplacement (A, B) de la bande perforée (1) ou de la bande de feutre (2), une partie au moins des baguettes porteuses (56, 66) étant de préférence réglables par rapport aux dispositifs porteurs (42, 52, 62).

8. Dispositif selon l'une des revendications 1 à 7, **caractérisé en ce que** le côté du dispositif porteur (42, 52, 62) tourné vers la bande perforée (1) ou la bande de feutre (2) est pourvu d'un support (52a, 62) résistant à l'usure par rapport au déplacement de la bande perforée (1) ou de la bande de feutre (2), étant précisé que les bords (52b, 62b) du support (52a, 62a) tournés vers les éléments de support (53, 54, 63, 64), transversalement par rapport au sens de déplacement (A, B) de la bande perforée (1) ou la bande de feutre (2), présentent des parties qui s'étendent suivant un angle aigu par rapport au sens de déplacement de la bande perforée (1) ou de la bande de feutre (2).

9. Dispositif selon la revendication 8, **caractérisé en ce que** les bords (52b, 62b) du support (52a, 62a) qui s'étendent transversalement par rapport au sens de déplacement (A, B) de la bande perforée (1) ou de la bande de feutre (2) ont une forme ondulée.

10. Dispositif selon l'une des revendications 1 à 9, **caractérisé en ce que** les éléments de support (43) sont conçus comme des pièces tubulaires dans lesquelles sont insérés, à leur extrémité tournée vers la bande perforée (1) ou la bande de feutre (2), des éléments (48) en matériau résistant à l'usure par rapport au déplacement de la bande perforée (1) ou de la bande de feutre (2).

11. Dispositif selon la revendication 10, **caractérisé en ce que** les arêtes des côtés supérieurs, tournés vers la bande perforée (1) ou la bande de feutre (2), des éléments (48) sont biseautées, en particulier chanfreinées, ou arrondies, et **en ce que** ces éléments (48) présentent, sur les côtés opposés, des prolongements (48a) grâce auxquels ils peuvent être introduits dans les pièces tubulaires.

12. Dispositif selon l'une des revendications 10 et 11, **caractérisé en ce que** les éléments (48) présentent une surface bombée par rapport à la bande perforée (1) ou à la bande de feutre (2).
